# EUROPÄISCHE PATENTANMELDUNG

(11) **EP 0 916 722 A2**
(43) Veröffentlichungstag der Anmeldung: **19.05.1999**
(21) Anmeldenummer: 98119627.2
(22) Anmeldetag: 16.10.1998
(51) Int. Cl.: C11D 17/00, C11D 17/04, C11D 9/26, C11D 9/18, C11D 10/04

(54) **Reinigungszusammensetzung auf der Basis einer Waschpaste**

(30) Priorität: 13.11.1997 DE 19750385
(71) Anmelder: UHU GmbH, 77815 Bühl/Baden (DE)
(72) Erfinder: Werhahn, Wilhelm, 76534 Baden-Baden (DE); Kost, Stefan H., Dr., 65719 Hofheim am Taunus (DE)
(74) Vertreter: Jung, Elisabeth, Dr.

(57) **Zusammenfassung**

Bekannte Waschpasten sind nur mit Schwierigkeiten dosierbar und lassen sich daher kaum sowohl sparsam und umweltschonend, als auch benutzerfreundlich verwenden. Die Erfindung überwindet diese Nachteile der bekannten Waschpasten, indem eine Reinigungszusammensetzung auf der Basis einer durch ein Seifengel verfestigten Waschpaste sowie ein Verfahren zur Herstellung einer derartigen Reinigungszusammensetzung zur Verfügung gestellt wird. Diese Reinigungszusammensetzung eignet sich insbesondere zur Herstellung eines eine gebrauchsfertige Waschpaste enthaltenden, sehr benutzerfreundlichen Stiftes, wobei diese Waschpaste die vorstehend erwähnten Nachteile der üblichen Waschpasten nicht aufweist. Die Reinigungszusammensetzung enthält einen Gehalt einer üblichen, durch ein Seifengel verfestigten Waschpaste, wobei das besagte Seifengel durch ein Alkalimetallsalz einer Fettsäure mit einer Kettenlänge im Bereich von 12 bis 18 Kohlenstoffatomen gebildet worden ist.

## Beschreibung

Die Erfindung betrifft eine Reinigungszusammensetzung auf der Basis einer Waschpaste, die in einer durch ein Seifengel verfestigten Form vorliegt, ein Verfahren zur Herstellung einer solchen Reinigungszusammensetzung sowie die Verwendung der genannten Reinigungszusammensetzung zur Herstellung eines Stiftes, der eine gebrauchsfertige Handwaschpaste enthält.

In der Industrie und im Handwerk ebenso wie im Bereich der privaten Haushalte sind Waschpasten seit vielen Jahren bekannt und werden insbesondere zur Reinigung verschmutzter Hände bei fett- und ölhaltigen Verschmutzungen sehr häufig verwendet.

Derartige handelsübliche Waschpasten bestehen beispielsweise aus einer Emulsion eines Öls, bzw. eines Ölgemisches in Wasser, wobei außerdem in der Regel zusätzlich ein nichtionisches Tensid als waschaktive Komponente sowie ferner eine gewisse Menge an abrasiv wirkenden Partikeln in der pastenförmigen Zusammensetzung anwesend sind.

Für die praktische Anwendung werden die trockenen, verschmutzten Hautstellen mit der Waschpaste eingerieben, bis sich der Schmutz löst. Dann wischt man die Paste mit einem Tuch ab, oder man spült mit kaltem Wasser nach.

Die ausgesprochen durchschlagende Reinigungswirkung solcher Pasten beruht dabei im wesentlichen auf einem synergistischen Effekt, der auf das Zusammenwirken von einerseits der physikalisch-chemischen Reinigungswirkung der besagten, tensidhaltigen Emulsion mit andererseits der rein mechanischen Einwirkung der abrasiven Partikel auf die vorliegenden Verschmutzungen zurückgeht.

Es hat sich als schwerwiegender Nachteil der Waschpasten des Standes der Technik erwiesen, daß derartige Waschpasten üblicherweise auf relativ "benutzerunfreundliche" Art und Weise ohne jede Dosiermöglichkeit von Fall zu Fall einem relativ großen Vorratsbehälter entnommen werden müssen. Dies ist einerseits im Hinblick auf den erwünschten, sparsamen und insbesondere auch umweltschonenden Verbrauch derartiger Waschpasten offensichtlich nicht gerade förderlich und führt andererseits auch infolge des ständigen Kontaktes des Vorratsbehälters mit zahlreichen, verschmutzten Händen zur sukzessiven Verschmutzung des in dem Behälter verbleibenden Restvorrats.

Es ist daher die Aufgabe der vorliegenden Erfindung, diesen schwerwiegenden Mängeln der Waschpasten des Standes der Technik abzuhelfen. Die Erfindung löst diese Aufgabe, indem eine Reinigungszusammensetzung auf der Basis einer Waschpaste zur Verfügung gestellt wird, die in einer durch ein Seifengel verfestigten Form vorliegt, sowie außerdem ein Verfahren zur Herstellung einer solchen Reinigungszusammensetzung. Die erfindungsgemäße Reinigungszusammensetzung eignet sich insbesondere zur Herstellung eines eine gebrauchsfertige Handwaschpaste enthaltenden, besonders benutzerfreundlichen Stiftes, wobei die genannte, gebrauchsfertige Handwaschpaste die vorstehend erwähnten Nachteile der Waschpasten des Standes der Technik nicht aufweist.

Die erfindungsgemäße Reinigungszusammensetzung enthält neben einem Gehalt an einer üblichen Waschpaste außerdem noch einen der Verfestigung der Paste dienenden Gehalt an Seifengel.

Im Rahmen einer bevorzugten Ausführungsform der Erfindung ist das Seifengel durch ein Alkalimetallsalz einer Fettsäure mit einer Kettenlänge im Bereich von 12 bis 18 Kohlenstoffatomen gebildet worden.

Im Rahmen einer bevorzugten Ausführungsform enthält die erfindungsgemäße Reinigungszusammensetzung, bezogen auf das Gesamtgewicht aller Bestandteile der Reinigungszusammensetzung, einen Gewichtsanteil von 2 bis 10 Gew.-%, besonders bevorzugt von 3 bis 7 Gew.-%, insbesondere von 4,4 Gew.-% des genannten Alkalimetallsalzes einer Fettsäure. Vorzugsweise handelt es sich bei der genannten Fettsäure mit einer Kettenlänge im Bereich von 12 bis 18 Kohlenstoffatomen um Stearinsäure. Im Rahmen einer bevorzugten Ausführungsform der Erfindung ist das genannte Alkalimetallsalz einer Fettsäure ein Natriumsalz. Im Rahmen einer besonders bevorzugten Ausführungsform der Erfindung handelt es sich bei dem genannten Alkalimetallsalz einer Fettsäure um Natriumstearat, insbesondere um ein Gemisch aus Natriumpalmitat und Natriumstearat.

Im Rahmen einer bevorzugten Ausführungsform enthält die erfindungsgemäße Reinigungszusammensetzung, bezogen auf das Gesamtgewicht aller Bestandteile der Reinigungszusammensetzung, einen Gewichtsanteil von 40 bis 65 Gew.-%, insbesondere von 54,5 Gew.-% der genannten Waschpaste.

Bei der vorstehend erwähnten Waschpaste handelt es sich beispielsweise um eine Emulsion eines Öls oder Ölgemisches in Wasser oder alternativ um eine Emulsion von Wasser in einem Öl oder in einem Ölgemisch, vorzugsweise handelt es sich dabei um eine Emulsion eines Öls oder Ölgemisches in Wasser, welche genannte Emulsion neben einem Gehalt an nichtionischen Tensiden außerdem auch noch einen Gehalt an abrasiv wirkenden Partikeln enthält. Diese abrasiv wirkenden Partikel können aus einem beliebigen, abrasiv wirkenden Material bestehen. Vorzugsweise bestehen sie jedoch aus Quarzsand oder aus einem üblichen Gebrauchskunststoff, insbesondere bestehen sie aus einem sprühgetrockneten Polyethylengranulat, wobei die genannten Partikel auch aus einem Gemisch der vorgenannten Bestandteile bestehen können.

Ein Beispiel für eine derartige, erfindungsgemäß verwendbare Waschpaste ist die unter der Handelsmarke "*Walsroder Handreinigungscreme*" im Vertrieb der Firma UHU GmbH erhältliche, handelsübliche Handwaschpaste.

Im Rahmen einer weiteren, bevorzugten Ausführungs£orm der vorliegenden Erfindung enthält die genannte Waschpaste neben einem Gehalt an Wasser außerdem einen Gehalt an Schmierseife, einen Gehalt an abrasiv wirkenden Partikeln, mindestens einen mehrwertigen, aliphatischen Alkohol, einen Komplexbildner und mindestens ein Cellulosederivat.

Die genannten, abrasiv wirkenden Partikel bestehen in diesem Fall beispielsweise aus Quarzsand oder aus einem üblichen Gebrauchskunststoff, vorzugsweise bestehen diese Partikel aus einem sprühgetrockneten Polyethylengranulat oder aus auf der Basis der Verbindung Divinylbenzol hergestelltem, teilweise verrietztem Polystyrol oder aus einem Gemisch der genannten Bestandteile. Im Rahmen einer besonders bevorzugten Ausführungsform der vorliegenden Erfindung bestehen die genannten, abrasiv wirkenden Partikel aus einem Gemisch von Quarzsand und auf der Basis der Verbindung Divinylbenzol hergestelltem, teilweise vernetztem Polystyrol.

Im Rahmen einer bevorzugten Ausführungsform der vorliegenden Erfindung handelt es sich bei dem genannten, vorstehend erwähnten, mehrwertigen aliphatischen Alkohol um Glycerin und/oder 1,2-Propylenglykol oder um ein Gemisch der genannten Verbindungen, insbesondere handelt es sich um Glycerin.

Eine Reinigungszusammensetzung entsprechend einer besonders bevorzugten Ausführungsform der vorliegenden Erfindung enhält eine Waschpaste, welche neben einem Gehalt an Wasser außerdem einen Gehalt an Schmierseife im Bereich von 5 bis 30 Gew.-%, einen Gehalt an Quarzsand im Bereich von 15 bis 30 Gew.-%, einen Gehalt an aus einem üblichen Gebrauchskunststoff bestehenden, abrasiv wirkenden Partikeln im Bereich von 15 bis 50 %, einen Gehalt an Glycerin im Bereich von 0,5 bis 7 Gew.-%, einen Gehalt an Komplexbildner im Bereich von 0,5 bis 6 Gew.-% und einen Gehalt an Methylcellulose im Bereich von 1,5 bis 3 Gew.-% enthält, wobei sämtliche Gewichtsangaben jeweils auf das Gesamtgewicht der Waschpaste bezogen sind.

Insbesondere enthält eine Reinigungszusammensetzung entsprechend einer besonders bevorzugten Ausführungsform der vorliegenden Erfindung eine Waschpaste, die neben einem Gehalt an 33,33 Gew.-% Wasser außerdem einen Gehalt an 13,33 Gew.-% Schmierseife, einen Gehalt an 20 Gew.-% Quarzsand, einen Gehalt an 26,67 Gew.-% Gebrauchskunststoffperlen mit einer mittleren Teilchengröße von vorzugsweise 260 µm, bestehend aus auf der Basis der Verbindung Divinylbenzol hergestelltem, teilweise vernetztem Polystyrol, einen Gehalt an 1,67 Gew.-% Glycerin, einen Gehalt an 2,67 Gew.-% Chelatbildner und einen Gehalt an 2,33 Gew.-% Methylcellulose enthält, wobei sämtliche Gewichtsangaben jeweils auf das Gesamtgewicht der Waschpaste bezogen sind.

Bei dem vorstehend erwähnten Quarzsand kann es sich beispielsweise um den von der Firma *Quarzwerke GmbH* hergestellten, handelsüblichen Quarzsand des *Typs F34* handeln.

Bei den vorstehend erwähnten Gebrauchskunststoffperlen, bestehend aus auf der Basis der Verbindung Divinylbenzol hergestelltem, teilweise vernetztem Polystyrol kann es sich beispielsweise um solche des Typs *Omya* mit einer mittleren Teilchengröße von 260 µm handeln.

Bei dem vorstehend erwähnten Chelatbildner kann es sich beispielsweise um handelsübliches *Calgon 135* (= eingetragene Marke) handeln.

Außerdem kann es sich bei der vorstehend erwähnten Methylcellulose beispielsweise um das unter der Handelsbezeichnung *Walocel MKX 15000 PP 11* im Handel erhältliche Produkt handeln.

Im Rahmen einer bevorzugten Ausführungsform enthält die erfindungsgemäße Reinigungszusammensetzung, bezogen auf das Gesamtgewicht aller Bestandteile der Reinigungszusammensetzung, außerdem auch noch einen Gewichtsanteil von 10 bis 30 Gew.-%, insbesondere von 20 Gew.-% eines mehrwertigen, aliphatischen Alkohols. Erfindungsgemäß handelt es sich bei dem genannten, mehrwertigen aliphatischen Alkohol vorzugsweise um Glycerin oder 1,2-Propylenglykol oder um ein Gemisch derselben, insbesondere handelt es sich um Glycerin.

Im Rahmen einer bevorzugten Ausführungsform enthält die erfindungsgemäße Reinigungszusammensetzung, bezogen auf das Gesamtgewicht aller Bestandteile der Reinigungszusammensetzung, außerdem auch noch einen Gewichtsanteil von 5 bis 30 Gew.-%, insbesondere von 20 Gew.-% Wasser.

Die Reinigungszusammensetzung kann durch eines der nach dem Stand der Technik üblichen Schmelzumformungsverfahren in praktisch jede beliebige, äußere Form gebracht werden. Vorzugsweise wird die erfindungsgemäße Reinigungszusammensetzung in durch Erhitzen verflüssigtem Zustand in eine Form gegossen.

Eine Reinigungszusammensetzung gemäß einer besonders bevorzugten Ausführungsform der Erfindung weist die Form eines Stiftes von vorzugsweise kreisförmigem oder ellipsenförmigem, insbesondere von kreisförmigem Querschnitt auf.

Im Rahmen einer besonders bevorzugten Ausführungsform der Erfindung wird die erfindungsgemäße Reinigungszusammensetzung zur Herstellung eines Stiftes verwendet, der eine gebrauchsfertige Waschpaste enthält, welche unter sparsamer und umweltschonender, stufenloser Dosierung sofort verwendet werden kann, beispielsweise zum raschen und unkomplizierten Reinigen verschmutzter Hände. Diese aufgrund ihrer ausgesprochenen Benutzerfreundlichkeit besonders bevorzugte Ausführungsform weist ein Gehäuse in Form eines üblichen, manuell regelbaren Dosiersystems auf, wobei das besagte Gehäuse eine erfindungsgemäße Reinigungszusammensetzung in Form eines Stiftes von vorzugsweise kreisförmigem oder ellipsenförmigem, insbesondere von ellipsenförmigem Querschnitt enthält, welcher Stift vorzugsweise mit Hilfe einer im Gehäuseinnenraum zentral gelagerten, üblichen Drehspindel in der Längsachse des Gehäuses verschoben werden kann.

Im Rahmen der Figuren 1 und 2 wird ein Reinigungsstift entsprechend dieser genannten, besonders bevorzugten Ausführungsform der vorliegenden Erfindung näher beschrieben.
Fig. 1 zeigt einen Längsschnitt durch einen erfindungsgemäßen Reinigungsstift vor der Füllung mit der Reinigungszusammensetzung, und
Fig. 2 zeigt eine Aufsicht in der Mitte des Kolbens eines Reinigungsstiftes nach Fig. 1.

Der erfindungsgemäße Reinigungsstift besteht aus:
(a) einem drehbaren Fußteil (7) mit einer Drehspindel (7A) und im Abstand voneinander angeordnetem Anschlag (9A) sowie einer Radialabstützung (9B),
(b) einem beidseitig offenen Hülsenteil (2) mit darin über Sollbruchstellen (3) fest verbundenem Kolben (1), der Verankerungs- und Stützelemente für die Reinigungszusammensetzung aufweist, wobei der Kolben mit einer zentriert angeordneten Ausnehmung versehen ist und am äußeren Rand Stützflügel (11) aufweist, während an der Innenwand des Hülsenteils (2) in Längsrichtung Führungsstege (12) vorgesehen sind.
Der Kolben (1) ist vorzugsweise in Form eines Körbchens ausgebildet, das an seiner Innenwand Gewindenocken oder Hinterschnitte (5A) und vorzugsweise auch an der Außenwand der zentralen Ausnehmung Gewindenocken oder Hinterschnitte (5B) aufweist.
Gemäß einer weiteren, besonders bevorzugten Ausführungsform des erfindungsgemäßen Reinigungsstiftes wird die zentriert angeordnete Ausnehmung im Kolben (1) aus mindestens zwei elastischen, sich gegenüberliegenden Zungen oder Gewindenocken (6) gebildet, die gleichzeitig den Eingriff in die Drehspindel (7A) bilden.

Schließlich ist zweckmäßigerweise zwischen der Innenwand der Hülse und dem Teil (7, 7A, 7B) in der Einfüllstellung mindestens ein Luftkanal (4) vorhanden, der nach dem Erreichen der Endlage (10) des Teils (7, 7A, 7B) keine Verbindung mehr zu dem mit der Reinigungszusammensetzung gefüllten Raum hat.

Durch das Bezugszeichen (8) in der Fig. 1 ist der Einrastmechanismus zwischen dem unteren Ende der Hülse (2) und dem Fußteil (7) wiedergegeben, wodurch eine komplette Einheit gebildet wird, die zur Aufnahme der Reinigungszusammensetzung bereit ist.
Durch die Stützflügel (11) am Kolbenrand wird eine Kippbewegung des Kolbens beim Eindrehen der Drehspindel verhindert. Der Kolben (1) kann selbstverständlich auch in anderer Weise ausgestaltet sein, z.B. als Teller mit darauf angeordneter Verankerungsplatte oder als Mutter nur mit Gewindenocken auf der Innenwand. Es muß lediglich dafür Sorge getragen werden, daß die eingefüllte Reinigungszusammensetzung nach ihrer Verfestigung zusammen mit dem Kolben leicht vor- und wieder zurückgedreht werden kann, ohne an der Innenwand der Hülse haften zu bleiben, d.h., die Ruhehaftung der Reinigungszusammensetzung muß jedenfalls überwunden werden können.
Bei einer Ausgestaltung des Kolbens als Teller mit Verankerungselementen muß der Teller Ausnehmungen und einen darunter befindlichen Freiraum aufweisen, so daß die erfindungsgemäße Reinigungszusammensetzung sich bis zum oberen Stützteller erstreckt und dadurch selbst zur Verankerung beiträgt.

Ferner wird im Rahmen einer weiteren Ausführungsform der vorliegenden Erfindung ein Verfahren zur Herstellung einer wie im vorstehenden Text beschriebenen Reinigungszusammensetzung bereitgestellt, welches Verfahren dadurch gekennzeichnet ist, daß man die folgenden Verfahrensschritte (a.) bis (f.) in dieser Reihenfolge nacheinander durchführt:
(a.) Man vermischt unter Rühren 40 bis 60 Gew.-% einer pastenförmigen Zusammensetzung mit reinigender Wirkung innig mit 10 bis 30 Gew.-% eines mehrwertigen, aliphatischen Alkohols, wobei sämtliche Gewichtsangaben jeweils auf das Gesamtgewicht aller Bestandteile der Reinigungszusammensetzung bezogen sind, und
(b.) man erhitzt anschließend die nach Verfahrensschritt (a.) erhaltene Mischung unter Rühren auf beispielsweise einem Wasserbad bis auf eine Temperatur im Bereich von 50 bis 90 °C, und
(c.) man gibt ca. 1,8 bis 9,1 Gew.-% einer Fettsäure mit einer Kettenlänge im Bereich von 12 bis 18 Kohlenstoffatomen zu der Mischung nach Verfahrensschritt (b.) und verrührt die genannte Fettsäure während eines Zeitraumes im Bereich von 1 Minute bis 30 Minuten mit der nach Verfahrensschritt (b.) vorliegenden Mischung, und
(d.) man gießt eine in einem separaten Ansatz hergestellte Lösung, bestehend aus 0,5 Gew.-% bis 3,5 Gew.-% in 5 bis 30 Gew. -% entmineralisiertem Wasser gelöstem, festem NaOH in die nach Verfahrensschritt (c.) erhaltene Mischung, und
(e.) man rührt die nach Verfahrensschritt (d.) erhaltene Mischung während eines Zeitraumes von 5 Minuten bis 2 Stunden bei einer Temperatur im Bereich von 50 bis 90 °C, und
(f.) man läßt die nach Verfahrensschritt (e.) erhaltene Mischung bis auf Raumtemperatur abkühlen, nachdem die Mischung vorzugsweise in eine vorbereitete Form gegossen worden ist.

Im Rahmen einer bevorzugten Ausführungsform des erfindungsgemäßen Verfahrens wird im Rahmen von Verfahrensschritt (b.) die Mischung auf eine Temperatur von 70 °C erhitzt.

Im Rahmen einer anderen, bevorzugten Ausführungsform des erfindungsgemäßen Verfahrens wird im Rahmen von Verfahrensschritt (c.) die Fettsäure während eines Zeitraumes von 10 Minuten mit der nach Verfahrensschritt (b.) erhaltenen Mischung verrührt.

Im Rahmen einer weiteren, bevorzugten Ausführungsform des erfindungsgemäßen Verfahrens wird im Rahmen von Verfahrensschritt (e.) die nach Verfahrensschritt (d.) erhaltene Mischung während eines Zeitraumes von 30 Minuten bei einer Temperatur von 70 °C gerührt.

Im Rahmen einer besonders bevorzugten Ausführungsform des erfindungsgemäßen Verfahrens wird im Rahmen von Verfahrensschritt (f.) die nach Verfahrensschritt (e.) erhaltene Mischung vorzugsweise in heißem Zustand in ein Gehäuse in Form eines üblichen, manuell regelbaren Dosiersystems gegossen, welches besagte Gehäuse vorzugsweise eine zentral gelagerte, übliche Drehspindel in der Längsachse des Gehäuseinnenraums aufweist (vgl. hierzu die Fig. 1 und 2). Auf diese Weise wird unter Verwendung einer nach einem erfindungsgemäßen Verfahren hergestellten, erfindungsgemäßen Reinigungszusammensetzung ein Reinigungsstift hergestellt, der eine unmittelbar gebrauchsfertige, stufenlos dosierbare und damit ausgesprochen benutzerfreundliche Handwaschpaste enthält.

### Ausführungsbeispiel 1:

### (a) Herstellung der Waschpaste

Es werden 20,0 g handelsübliche Schmierseife mit 30,0 g feinem Quarzsand des von der Firma *Quarzwerke GmbH* hergestellten Typs *F 34* sowie 40,0 g Kunststoffperlen des Typs *Omya* (mittlere Teilchengröße = 260 µm) innig vermischt und anschließend mit 50 g Wasser und 2,5 g Glycerin verrührt.

Zu der so erhaltenen Mischung werden dann unter ständigem Rühren zunächst 4,0 g *Calgon 135* und nach Ablauf von ca. 15 Minuten anschließend außerdem 3,0 g Methylcellulose des Typs *Walocel MKX 15000 PP 11* hinzugegeben. Danach wird die so erhaltene Mischung noch während eines Zeitraums von ca. einer halben Stunde weitergerührt.

### (b) Herstellung der Reinigungszusammensetzung

Es werden 54,5 g der nach Schritt (a) hergestellten Waschpaste oder alternativ die gleiche Menge einer unter der Handelsmarke "*Walsroder Handreinigungscreme*" im Vertrieb der Firma UHU GmbH erhältlichen, handelsüblichen Handwaschpaste mit 20 g Glycerin unter Rühren innig vermischt. Die Mischung wird anschließend unter Rühren im Wasserbad bis auf eine Temperatur von 70 °C erhitzt. Anschließend werden 4,0 g Stearinsäure (unter der Handelsmarke "*Edenor FHTI*" von der Firma Henkel KGaA erhältlich) zu der Mischung hinzugegeben und während eines Zeitraumes von ca. 10 Minuten verrührt.

In einem separaten Ansatz werden außerdem 1,5 g festes NaOH in 20 g demineralisiertem Wasser gelöst und die Lösung wird dann langsam in die wie vorstehend hergestellte Mischung gegossen.

Die so erhaltene Mischung wird dann während eines Zeitraumes von ca. 30 Minuten bei einer Temperatur von 70 °C gerührt. Schließlich wird die heiße Masse in die aus einem üblichen Gebrauchskunststoff bestehende Hülse eines üblichen Klebestiftes mit zentral gelagerter Drehspindel (vgl. hierzu die Fig. 1 und 2) gegossen und bis auf Raumtemperatur abgekühlt.

### Ausführungsbeispiel 2:

Es werden alle Schritte des Ausführungsbeispiels 1 wiederholt, aber mit der Abwandlung, daß nur 3,5 g Stearinsäure verwendet werden, wodurch eine im Vergleich zu Ausführungsbeispiel 1 etwas weichere Reinigungszusammensetzung erhalten wird.

### Ausführungsbeispiel 3:

Es werden alle Schritte des Ausführungsbeispiels 1 wiederholt, aber mit der Abwandlung, daß diesmal 6,0 g Stearinsäure verwendet werden, wodurch ein im Vergleich zu Ausführungsbeispiel 1 etwas härtere Reinigungszusammensetzung erhalten wird.

## Patentansprüche

1. Reinigungszusammensetzung auf der Basis einer Waschpaste,
**dadurch gekennzeichnet,**
daß die genannte Waschpaste in durch ein Seifengel verfestigter Form vorliegt.

2. Reinigungszusammensetzung nach Anspruch 1, **dadurch gekennzeichnet**, daß das genannte Seifengel durch ein Alkalimetall-salz einer Fettsäure mit einer Kettenlänge im Bereich von 12 bis 18 Kohlenstoffatomen gebildet worden ist.

3. Reinigungszusammensetzung nach Anspruch 2, **dadurch gekennzeichnet**, daß das genannte Alkalimetallsalz einer Fettsäure, bezogen auf das Gesamtgewicht aller Bestandteile der Reinigungszusammensetzung, einem Gewichtsanteil von 2 bis 10 Gew.-%, vorzugsweise von 3 bis 7 Gew.-%, insbesondere von 4,4 Gew.-% entspricht.

4. Reinigungszusammensetzung nach Anspruch 2 oder 3, **dadurch gekennzeichnet**, daß es sich bei der genannten Fettsäure mit einer Kettenlänge im Bereich von 12 bis 18 Kohlenstoffatomen um Stearinsäure handelt.

5. Reinigungszusammensetzung nach einem der Ansprüche 2 bis 4, **dadurch gekennzeichnet**, daß es sich bei dem genannten Alkalimetallsalz einer Fettsäure um ein Natriumsalz handelt.

6. Reinigungszusammensetzung nach einem der Ansprüche 2 bis 5, **dadurch gekennzeichnet**, daß es sich bei dem genannten Alkalimetallsalz einer Fettsäure um Natriumstearat oder um ein Gemisch aus Natriumstearat und Natriumpalmitat, vorzugsweise um ein Gemisch aus Natriumstearat und Natriumpalmitat handelt.

7. Reinigungszusammensetzung nach einem der vorhergehenden Ansprüche, **dadurch gekennzeichnet**, daß die genannte Waschpaste, bezogen auf das Gesamtgewicht aller Bestandteile der Reinigungszusammensetzung, einem Gewichtsanteil von 40 bis 65 Gew.-%, vorzugsweise von 54,5 Gew.-% entspricht.

8. Reinigungszusammensetzung nach einem der vorhergehenden Ansprüche, **dadurch gekennzeichnet**, daß die genannte Waschpaste eine Emulsion eines Öls oder Ölgemisches in Wasser oder eine Emulsion von Wasser in einem Öl oder Ölgemisch darstellt, vorzugsweise eine Emulsion eines Öls oder Ölgemisches in Wasser, welche genannte Emulsion neben einem Gehalt an nicht-ionischen Tensiden außerdem auch noch einen Gehalt an abrasiv wirkenden Partikeln enthält.

9. Reinigungszusammensetzung nach Anspruch 8, **dadurch gekennzeichnet**, daß die genannten, abrasiv wirkenden Partikel aus Quarzsand und/oder einem üblichen Gebrauchskunststoff, vorzugsweise aus einem sprühgetrockneten Polyethylengranulat oder aus auf der Basis der Verbindung Divinylbenzol hergestelltem, teilweise vernetztem Polystyrol oder aus einem Gemisch der genannten Bestandteile bestehen.

10. Reinigungszusammensetzung nach einem der Ansprüche 1 bis 7, **dadurch gekennzeichnet**, daß die genannte Waschpaste neben einem Gehalt an Wasser außerdem einen Gehalt an Schmierseife, einen Gehalt an abrasiv wirkenden Partikeln, mindestens einen mehrwertigen, aliphatischen Alkohol, einen Komplexbildner und mindestens ein Cellulosederivat enthält.

11. Reinigungszusammensetzung nach Anspruch 10, **dadurch gekennzeichnet**, daß die genannten, abrasiv wirkenden Partikel aus Quarzsand oder aus einem üblichen Gebrauchskunststoff, vorzugsweise aus einem sprühgetrockneten Polyethylengranulat oder aus auf der Basis der Verbindung Divinylbenzol hergestelltem, teilweise vernetztem Polystyrol oder aus einem Gemisch der genannten Bestandteile bestehen.

12. Reinigungszusammensetzung nach Anspruch 11, **dadurch gekennzeichnet**, daß die genannten, abrasiv wirkenden Partikel aus einem Gemisch von Quarzsand und auf der Basis der Verbindung Divinylbenzol hergestelltem, teilweise vernetztem Polystyrol bestehen.

13. Reinigungszusammensetzung nach einem der Ansprüche 10 bis 12, **dadurch gekennzeichnet**, daß es sich bei dem genannten, mehrwertigen aliphatischen Alkohol uni Glycerin und/oder 1,2-Propylenglykol oder um ein Gemisch der genannten Verbindungen, vorzugsweise um Glycerin handelt.

14. Reinigungszusammensetzung nach einem der Ansprüche 10 bis 13, **dadurch gekennzeichnet**, daß die genannte Waschpaste neben einem Gehalt an Wasser außerdem einen Gehalt an Schmierseife im Bereich von 5 bis 30 Gew.-%, einen Gehalt an Quarzsand im Bereich von 15 bis 30 Gew.-%, einen Gehalt an aus einem üblichen Gebrauchskunststoff bestehenden, abrasiv wirkenden Partikeln im Bereich von 15 bis 50 %, einen Gehalt an Glycerin im Bereich von 0,5 bis 7 Gew.-%, einen Gehalt an Komplexbildner im Bereich von 0,5 bis 6 Gew.-% und einen Gehalt an Methylcellulose im Bereich von 1,5 bis 3 Gew.-% enthält, wobei sämtliche Gewichtsangaben jeweils auf das Gesamtgewicht der Waschpaste bezogen sind.

15. Reinigungszusammensetzung nach Anspruch 14, **dadurch gekennzeichnet**, daß die genannte Waschpaste neben einem Gehalt an 33,33 Gew.-% Wasser außerdem einen Gehalt an 13,33 Gew.-% Schmierseife, einen Gehalt an 20 Gew.-% Quarzsand, einen Gehalt an 26,67 Gew.-% Gebrauchskunststoffperlen mit einer mittleren Teilchengröße von vorzugsweise 260 µm, bestehend aus auf der Basis der Verbindung Divinylbenzol hergestelltem, teilweise vernetztem Polystyrol, einen Gehalt an 1,67 Gew.-% Glycerin, einen Gehalt an 2,67 Gew.-% Chelatbildner und einen Gehalt an 2,33 Gew.-% Methylcellulose enthält, wobei sämtliche Gewichtsangaben jeweils auf das Gesamtgewicht der Waschpaste bezogen sind.

16. Reinigungszusammensetzung nach einem der vorhergehenden Ansprüche, **dadurch gekennzeichnet**, daß die Zusammensetzung außerdem auch noch einen Gehalt an mindestens einem mehrwertigen, aliphatischen Alkohol enthält, welcher Gehalt, bezogen auf das Gesamtgewicht aller Bestandteile der Reinigungszusammensetzung, einem Gewichtsanteil von 10 bis 30 Gew.-%, vorzugsweise von 20 Gew.-% entspricht.

17. Reinigungszusammensetzung nach Anspruch 16, **dadurch gekennzeichnet**, daß es sich bei dem genannten, mehrwertigen aliphatischen Alkohol um Glycerin und/oder um 1,2-Propylenglykol oder um ein Gemisch derselben, vorzugsweise um Glycerin handelt.

18. Reinigungszusammensetzung nach einem der vorhergehenden Ansprüche, **dadurch gekennzeichnet**, daß die Zusammensetzung außerdem auch noch einen Gehalt an Wasser enthält, welcher Gehalt, bezogen auf das Gesamtgewicht aller Bestandteile der Reinigungszusammensetzung, einem Gewichtsanteil von 5 bis 30 Gew.-%, vorzugsweise von 20 Gew.-% entspricht.

19. Reinigungszusammensetzung nach einem der vorhergehenden Ansprüche, **dadurch gekennzeichnet**, daß die Reinigungszusammensetzung die Form eines Stiftes von vorzugsweise kreisförmigem oder ellipsenförmigem, insbesondere von kreisförmigem Querschnitt aufweist.

20. Verfahren zur Herstellung einer Reinigungszusammensetzung nach einem der Ansprüche 1 bis 19, welches
**dadurch gekennzeichnet** ist,
daß man die folgenden Verfahrensschritte (a.) bis (f.) in dieser Reihenfolge nacheinander durchführt:
(a.) Man vermischt unter Rühren 40 bis 60 Gew.-% einer Waschpaste innig mit 10 bis 30 Gew.-% eines mehrwertigen, aliphatischen Alkohols, wobei sämtliche Gewichtsangaben jeweils auf das Gesamtgewicht aller Bestandteile der Reinigungszusammensetzung bezogen sind, und
(b.) man erhitzt anschließend die nach Verfahrensschritt (a.) erhaltene Mischung unter Rühren bis auf eine Temperatur im Bereich von 50 bis 90 °C, und
(c.) man gibt ca. 1,8 bis 9,1 Gew.-% einer Fettsäure mit einer Kettenlänge im Bereich von 12 bis 18 Kohlenstoffatomen zu der Mischung nach Verfahrensschritt (b.) und verrührt die genannte Fettsäure während eines Zeitraumes im Bereich von 1 Minute bis 30 Minuten mit der nach Verfahrensschritt (b.) vorliegenden Mischung, und
(d.) man gießt eine in einem separaten Ansatz hergestellte Lösung, bestehend aus 0,5 bis 3,5 Gew.-% in 5 bis 30 Gew.-% entmineralisiertem Wasser gelöstem, festem NaOH in die nach Verfahrensschritt (C.) erhaltene Mischung, und
(e.) man rührt die nach Verfahrensschritt (d.) erhaltene Mischung während eines Zeitraumes von 5 Minuten bis 2 Stunden bei einer Temperatur im Bereich von 50 bis 90 °C, und
(f.) man läßt die nach Verfahrensschritt (e.) erhaltene Mischung bis auf Raumtemperatur abkühlen, nachdem die Mischung vorzugsweise in eine vorbereitete Form gegossen worden ist.

21. Verfahren nach Anspruch 20, **dadurch gekennzeichnet**, daß im Rahmen von Verfahrensschritt (b.) die Mischung auf eine Temperatur von 70 °C erhitzt wird.

22. Verfahren nach Anspruch 20 oder 21, **dadurch gekennzeichnet**, daß im Rahmen von Verfahrensschritt (c.) die Fettsäure während eines Zeitraumes von 10 Minuten mit der nach Verfahrensschritt (b.) erhaltenen Mischung verrührt wird.

23. Verfahren nach einem der Ansprüche 20 bis 22, **dadurch gekennzeichnet**, daß im Rahmen von Verfahrensschritt (e.) die nach Verfahrensschritt (d.) erhaltene Mischung während eines Zeitraumes von 30 Minuten bei einer Temperatur von 70 °C gerührt wird.

24. Verfahren nach einem der Ansprüche 20 bis 23, **dadurch gekennzeichnet**, daß man im Rahmen von Verfahrensschritt (f.) die Mischung in ein Gehäuse in Form eines üblichen, manuell regelbaren Dosiersystems gießt, welches besagte Gehäuse vorzugsweise eine zentral gelagerte, übliche Drehspindel in der Längsachse des Gehäuseinnenraums aufweist.

25. Verwendung einer nach einem Verfahren gemäß einem der Ansprüche 20 bis 24 hergestellten Reinigungszusammensetzung gemäß einem der Ansprüche 1 bis 19 zur Herstellung eines eine gebrauchsfertige Waschpaste enthaltenden Reinigungsstiftes.

26. Reinigungsstift, welcher ein Gehäuse aufweist und welcher **dadurch gekennzeichnet** ist, daß das besagte Gehäuse eine Reinigungszusammensetzung nach einem der vorhergehenden Ansprüche enthält, welche Reinigungszusammensetzung vorzugsweise mit Hilfe eines üblichen, manuell regelbaren Dosiersystems in der Längsachse des Gehäuses verschoben werden kann.
